# EUROPÄISCHE PATENTSCHRIFT

(11) **EP 1 586 358 B1**
(45) Veröffentlichungstag und Bekanntmachung des Hinweises auf die Patenterteilung: **07.03.2007**
(21) Anmeldenummer: 05001079.2
(22) Anmeldetag: 20.01.2005
(51) Int. Cl.: A63H 17/12

(54) **Baggerarm für ein Spielzeugfahrzeug nach Art eines Schaufelbaggers**
Excavator arm for a bucket excavator toy vehicle
Bras d'excavatrice pour un véhicule-jouet de type tracto-pelle

(30) Priorität: 14.04.2004 DE 102004018024
(43) Veröffentlichungstag der Anmeldung: 19.10.2005
(73) Patentinhaber: Bruder Spielwaren GmbH + Co. KG, 90768 Fürth (DE)
(72) Erfinder: Bruder, Paul Heinz, 90765 Fürth (DE)
(74) Vertreter: Schneck, Herbert

(56) Entgegenhaltungen:
- EP-A- 1 228 954
- US-A- 3 624 957
- US-A- 4 712 968

## Beschreibung

Die Erfindung betrifft einen Baggerarm für ein Spielzeugfahrzeug nach Art eines Schaufelbaggers.

Ein gattungsgemäßer Baggerarm ist durch offenkundige Vorbenutzung bekannt. Derartige Baggerarme, z. B. für Spielzeugfahrzeuge nach Art eines Schaufelbaggers, eröffnen dem Kind einen zusätzlichen Spielanreiz durch den Ladevorgang von Schüttgütern. Die Betätigung von Baggerarmen der gattungsgemäßen Art erfolgt mittels eines Betätigungs-Hebels, der über ein Betätigungs-Gestänge mit einer Baggerschaufel verbunden ist. Nachteilig bei den bekannten Lösungen ist jedoch, dass während des Ladevorgangs die Baggerschaufel fortwährend von dem Kind gehalten werden muss.

Aus DE 298 00 336 U1 ist ein Spielzeugfahrzeug mit einer verschwenkbaren Ladeschaufel bekannt. Die Ladeschaufel ist derart mit einem Schwenkhebel verbunden, dass der Schwenkhebel unter Überwindung eines Totpunktes in eine erste hintere Endlage verschwenkbar ist, in der die Ladeschaufel mit ihrer Öffnung nach oben und in eine zweite vordere Endlage verschwenkbar ist, in der die Ladeschaufel mit ihrer Öffnung nach unten verschwenkt ist.

Das Dokument US-A-3624957 offenbart einen Baggerarm für ein Spielzeugfahrzeug nach Art eines Schaufelbaggers gemäß dem Oberbegriff des Anspruchs 1.

Hiervon ausgehend liegt der Erfindung die Aufgabe zugrunde, einen Baggerarm der eingangs genannten Arm derart weiterzubilden, dass der Baggerarm in einer Transportstellung für Schüttgüter arretierbar und dennoch einfach betätigbar und robust ist.

Diese Aufgabe wird erfindungsgemäß dadurch gelöst, dass der Baggerarm einen mit einem Hubarm schwenkbar verbundenen Betätigungs-Hebel mit einem Betätigungs-Gestänge zur Betätigung eines Schwenkarms und einer Baggerschaufel-Baugruppe aufweist, wobei der Schwenkarm und die Baggerschaufel-Baugruppe derart über das Betätigungs-Gestänge schwenkbar sind, dass sie unter Überwindung einer Rast-Widerstandsschwelle von einer eingeklappten Transportlage in eine ausgeklappte Auskipplage für Schüttgut überführbar sind.

Der Kern der Erfindung besteht darin, dass der erfindungsgemäße Baggerarm durch Überwindung einer Rast-Widerstandschwelle von einer eingeklappten Transportlage für Schüttgut in eine ausgeklappte Auskipplage überführbar ist. Diese Ausgestaltung eröffnet dem Kind sehr interessante Spielmöglichkeiten, da beispielsweise mit einem Spielzeugfahrzeug mit dem erfindungsgemäßen Baggerarm gefahren werden kann, ohne den Baggerarm mit dem in der Baggerschaufel befindlichen Schüttgut gesondert halten zu müssen. Für das Entleeren der Baggerschaufel, z. B. in eine Lkw-Mulde, kann somit gewährleistet werden, dass das Entleeren auch erst in Höhe der Lkw-Mulde erfolgt.

In weiterer Ausgestaltung der Erfindung ist vorgesehen, dass das Betätigungs-Gestänge ein am Betätigungs-Hebel befestigtes und schwenkbar mit dem Schwenkarm verbundenes, im Wesentlichen innerhalb des Hubarms liegendes Hub-Gestänge und ein schwenkbar mit dem Hubarm und der Baggerschaufel-Baugruppe verbundenes, im Wesentlichen innerhalb des Schwenkarms liegendes Schwenk-Gestänge umfasst, so dass das Betätigungs-Gestänge gegen Verschmutzung und Beschädigung geschützt ist und das äußere Erscheinungsbild des erfindungsgemäßen Baggerarms dem realen Vorbild entspricht.

Zur Verbindung des Schwenk-Gestänges mit dem schwenkarmseitigen Ende des Hubarms ist eine Verbindungsöse nach Art eines Langlochs am Schwenk-Gestänge vorgesehen, durch die ein am schwenkarmseitigen Ende des Hubarms ausgebildeter Gestänge-Bolzen derart geführt ist, dass der Baggerschaufel-Baugruppe durch die Wechselwirkung der länglich geformten Verbindungsöse und dem Gestänge-Bolzen beim Ein- und Ausklappen ein unter Vermeidung einer statischen Blockierung zusätzlicher Freiheitsgrad ermöglicht wird, durch den die Schwenkbewegung der Baggerschaufel-Baugruppe solange verzögert wird, bis der Gestänge-Bolzen an einem inneren Ende der länglich geformten Verbindungsöse zur Anlage gelangt ist.

Ein weiterer wesentlicher Aspekt der Erfindung besteht darin, dass das Schwenk-Gestänge ein Arretier-Element aufweist, das mit mindestens einem Rast-Vorsprung des Schwenkarms eine Rast-Widerstandsschwelle bildet, so dass die Rast-Widerstandsschwelle robust und einfach innerhalb des Schwenkarms ausgebildet ist.

Mit Vorteil weist das Arretier-Element ein U-förmiges Grundprofil mit zwei Schenkelenden auf, so dass das Arretier-Element zwei redundante Rast-Widerstandsschwellen besitzt.

Günstigerweise erstreckt sich an jedem Schenkelende eine Rast-Nase von der Außenwand des Arretier-Elements weg, so dass eine verbesserte Führung des Arretier-Elements entlang des Rast-Vorsprungs beim Ein- und Ausklappen des Baggerarms ermöglicht wird.

In weiterer Ausgestaltung ist zwischen den Rast-Nasen ein sich von der Außenwand des U-förmigen Grundprofils erstreckender und mittig umlaufender Rast-Steg vorgesehen, der ebenfalls zu einer verbesserten Führung des Arretier-Elements entlang des Rast-Vorsprungs führt.

Günstigerweise ist der Rast-Vorsprung in Form einer Rampe ausgebildet, so dass der Baggerarm mit geringerem Kraftaufwand arretierbar ist.

Mit Vorteil ist weiterhin vorgesehen, dass die Baggerschaufel-Baugruppe eine Baggerschaufel und ein Baggerschaufel-Gestänge umfasst, wobei das Schwenk-Gestänge mit dem Baggerschaufel-Gestänge schwenkbar verbunden ist, so dass die Betätigung der Baggerschaufel mit einer verbesserten Hebelwirkung und somit mit geringem Kraftaufwand möglich ist.

Günstigerweise ist die Baggerschaufel von dem Baggerschaufel-Gestänge trennbar, so dass in einfacher Weise das Verwenden unterschiedlicher Baggerschaufeln möglich ist.

Weiterhin ist vorgesehen, dass der Baggerarm aus Kunststoff gespritzt ist, was eine einfache und kostengünstige Herstellung des Baggerarms erlaubt.

In weiterer Ausgestaltung der Erfindung ist vorgesehen, dass der Baggerarm derart ausgebildet und der Hubarm mit dem baggerseitigen Ende derart an dem Spielzeugfahrzeug schwenkbar befestigt ist, dass die Baggerschaufel unterhalb des Stand-Höhenniveaus des Spielzeugfahrzeugs betätigbar ist, so dass dem Kind weitere Spielmöglichkeiten eröffnet werden, beispielsweise durch das Ausbaggern von Kanalschächten unterhalb des Stand-Höhenniveaus des Spielzeugfahrzeugs.

Nachfolgend wird die Erfindung anhand eines bevorzugten Ausführungsbeispiels in Verbindung mit der Zeichnung näher erläutert. Dabei zeigen:
- Fig. 1: eine Seitenansicht eines erfindungsgemäßen Baggerarms in einer ersten Ausklapp-Stellung,
- Fig. 2: eine Seitenansicht des Baggerarms gemäß Fig. 1 in einer zweiten Ausklapp-Stellung,
- Fig. 3: eine Seitenansicht des Baggerarms gemäß Fig. 1 in einer ausgeklappten Stellung,
- Fig. 4: eine Seitenansicht des Baggerarms gemäß Fig. 1 in einer ersten Einklapp-Stellung, und
- Fig. 5: eine Seitenansicht des Baggerarms gemäß Fig. 1 in einer zweiten Einklapp-Stellung.

Im Folgenden wird unter Bezugnahme auf die Figuren 1 bis 5 ein Ausführungsbeispiel eines Baggerarms beschrieben. Ein Baggerarm 1 weist einen Hubarm 2 auf, der an seinem schwenkarmseitigen Ende 3 über ein Schwenklager 4 mit einem Schwenkarm 5 verbunden ist. Der Hubarm 2 ist an seinem baggerseitigen Ende 6 schwenkbar in einer Hubarm-Aufnahme 7 gelagert, welche einstückig mit einem Befestigungs-Bauteil 8 ausgebildet ist, das an einem nicht näher dargestellten Spielzeugfahrzeug angebracht ist. An beiden Seitenwänden des Hubarms 2 ist jeweils eine Hubarm-Teleskopanordnung 9 angeordnet, die einen Hubarm-Teleskopzylinder 10 und eine Hubarm-Teleskophülse 11 umfasst. Die Hubarm-Teleskophülse 11 ist über ein Hubarm-Teleskophülsen-Schwenklager 12 schwenkbar am Befestigungs-Bauteil 8 angeordnet, wohingegen der Hubarm-Teleskopzylinder 10 über ein Hubarm-Teleskopzylinder-Schwenklager 13 schwenkbar am Hubarm 2 gelagert ist. Die Hubarm-Schwenklager 12, 13 sind derart angeordnet, dass der Hubarm 2 um die Hubarm-Aufnahme 7 durch die Hubarm-Teleskopanordnung 9 heb- und senkbar ist.

Der Hubarm 2 weist weiterhin eine Befestigungs-Lasche 14 auf, an der eine Schwenkarm-Teleskophülse 15 einer Schwenkarm-Teleskopanordnung 16 über ein Schwenkarm-Teleskophülsen-Schwenklager 17 angeordnet ist. Ein zugehöriger Schwenkarm-Teleskopzylinder 18 ist an einem hubarmseitigen Ende 19 des Schwenkarms 5 in einem Schwenkarm-Teleskopzylinder-Schwenklager 20, welches in einer ersten Schwenkarm-Lasche 21 angeordnet ist, angebracht. Das Schwenklager 4 sowie die Schwenkarm-Schwenklager 17, 20 sind derart zueinander angeordnet, dass der Schwenkarm 5 durch die Schwenkarm-Teleskopanordnung 16 um das Schwenklager 4 betätigbar ist.

An einem schaufelseitigen Ende 22 des Schwenkarms 5 ist eine Baggerschaufel-Baugruppe 23 angeordnet, welche eine Baggerschaufel 24 sowie ein Baggerschaufel-Gestänge 25 umfasst. Das beidseitig am Schwenkarm 5 angeordnete Baggerschaufel-Gestänge 25 weist im Einzelnen ein erstes Gestänge-Bauteil 26, ein zweites Gestänge-Bauteil 27 sowie ein Schaufel-Befestigungs-Bauteil 28 auf. Das Schaufel-Befestigungs-Bauteil 28 ist mit seinem ersten Ende am schaufelseitigen Ende 22 des Schwenkarms 5 schwenkbar gelagert und an seinem zweiten Ende mit dem zweiten Gestänge-Bauteil 27 an dessen erstem Ende schwenkbar verbunden. Das zweite Ende des zweiten Gestänge-Bauteils 27 ist wiederum mit dem ersten Ende des ersten Gestänge-Bauteils 26 schwenkbar verbunden. Das zweite Ende des ersten Gestänge-Bauteils 26 ist schwenkbar am Schwenkarm 5 nahe dem schaufelseitigen Ende 22 angeordnet. Das Schaufel-Befestigungs-Bauteil 28 trägt über einen nicht näher dargestellten Rast-Verschluss die Baggerschaufel 24. Die Baggerschaufel-Baugruppe 23 ist über eine Schaufel-Teleskopanordnung 29, welche eine Schaufel-Teleskophülse 30 und einen Schaufel-Teleskopzylinder 31 umfasst, betätigbar. Die Schaufel-Teleskophülse 30 ist über ein Schaufel-Teleskophülsen-Schwenklager 32 mit einer zweiten Schwenkarm-Lasche 33, welche nahe dem hubarmseitigen Ende 19 am Schwenkarm 5 angeordnet ist, verbunden. Der Schaufel-Teleskopzylinder 31 ist dagegen schwenkbar am ersten Ende des ersten Gestänge-Bauteils 26 und am zweiten Ende des zweiten Gestänge-Bauteils 27 angeordnet.

Die Betätigung des Baggerarms 1 erfolgt über einen Betätigungs-Hebel 34 sowie ein Betätigungs-Gestänge 35. Der Betätigungs-Hebel 34 ist über ein erstes Hebel-Schwenklager 36 an der Befestigungs-Lasche 14 außerhalb des Hubarms 2 angeordnet. Durch Rotation um das erste Hebel-Schwenklager 36 ist der Betätigungs-Hebel 34 durch eine Hebel-Öffnung 37 teilweise in das Innere des hohlen Hubarms 2 schwenkbar, wo ein im Wesentlichen innerhalb des Hubarms 2 liegendes Hub-Gestänge 38 des Betätigungs-Gestänges 35 über ein zweites Hebel-Schwenklager 39 mit dem Betätigungs-Hebel 34 verbunden ist. Das Hub-Gestänge 38 ist am schwenkarmseitigen Ende 3 des Hubarms 2 aus dem Inneren des Hubarms 2 herausgeführt und mit einem Hub-Gestänge-Schwenklager 40 am Schwenkarm 5 befestigt. Zur Führung des Hub-Gestänges 38 ist im Inneren des Hubarms 2 zwischen dem Betätigungs-Hebel 34 und dem schwenkarmseitigen Ende 3 eine Verbindungsbuchse 41 zur stabilen Verbindung der beiden Baggerarmhälften angebracht. Das Betätigungs-Gestänge 35 weist weiterhin ein im Wesentlichen innerhalb des Schwenkarms 5 liegendes Schwenk-Gestänge 42 auf. Das Schwenk-Gestänge 42 ist zur Verbindung mit dem Hubarm 2 aus dem Inneren des Schwenkarms 5 herausgeführt und über eine länglich geformte Verbindungsöse 43, durch die ein am schwenkarmseitigen Ende 3 des Hubarms 2 angebrachter Gestänge-Bolzen 44 geführt ist, schwenkbar mit dem Hubarm 2 verbunden. Zur Betätigung der Baggerschaufel 24 ist das Betätigungs-Gestänge 42 am schaufelseitigen Ende 22 des Schwenkarms 5 aus dem Inneren des Schwenkarms 5 herausgeführt und über ein Gestänge-Lager 45 mit dem ersten Gestänge-Bauteil 26 nahe der Verbindungsstelle mit dem zweiten Gestänge-Bauteil 27 schwenkbar verbunden.

Das Schwenk-Gestänge 42 weist im Inneren des Schwenkarms 5 ein Arretier-Element 46 mit einem U-förmigen Grundprofil und zwei Schenkelenden auf. Das Arretier-Element 46 besitzt an jedem Schenkelende eine Rast-Nase 47, welche sich von der Außenwand des Arretier-Elements 46 wegerstreckt. Jede Rast-Nase 47 bildet zusammen mit einem rampenförmigen Rast-Vorsprung 48 an der Innenwand des Schwenkarms 5 eine Rast-Widerstandsschwelle. Zur Führung des Arretier-Elements 46 an dem Rast-Vorsprung 48 ist zwischen den Rast-Nasen 47 ein sich von der Außenwand des U-förmigen Grundprofils erstreckender und mittig umlaufender Rast-Steg 49 angebracht. Die räumliche Ausdehnung des Rast-Stegs 49 senkrecht zur Außenwand des Arretier-Elements 46 ist im Bereich der Rast-Nasen 47 geringer als die der Rast-Nasen 47.

Im Folgenden wird die Funktionsweise des Baggerarms 1 beim Aus- und Einklappen genauer beschrieben. Figur 1 zeigt den Baggerarm 1 in einer ersten Ausklapp-Stellung. Der Schwenkarm 5 und die Baggerschaufel 24 sind durch das Arretier-Element 46 gegen ungewolltes Ausklappen gesichert. Die Rast-Nasen 47 des Arretier-Elements 46 stützen sich dabei gegen die Rast-Vorsprünge 48 an den Innenwänden des Schwenkarms 5 ab.

Figur 2 zeigt den Baggerarm 1 in einer zweiten Ausklapp-Stellung. Zum Ausklappen des Baggerarms 1 muss der Betätigungs-Hebel 34 im Uhrzeigersinn um das erste Hebel-Schwenklager 36 gedreht werden. Dabei wird das Hub-Gestänge 38 über den Führungs-Zapfen 41 geführt, wobei das Hub-Gestänge 38 den Schwenkarm 5 im Uhrzeigersinn um das Schwenklager 4 dreht. Der Gestänge-Bolzen 44 gleitet dabei an das dem Hubarm 2 zugewandten Ende der Verbindungsöse 43 und übt auf das Schwenk-Gestänge 42 eine Zugkraft aus. Aufgrund dieser Zugkraft gleitet das Arretier-Element 46 mit seinen Rast-Nasen 47 entlang der Rast-Vorsprünge 48 zu den Enden der Rast-Vorsprünge 48. Während dieses Gleitvorgangs ist die Baggerschaufel 24 weiterhin arretiert und führt um das schaufelseitige Ende 22 des Schwenkarms 5 keine Schwenkbewegung aus.

Durch die fortwährende Rotation des Betätigungs-Hebels 34 um das erste Hebel-Schwenklager 36 wird eine zunehmende Zugkraft auf das Schwenk-Gestänge 42 ausgeübt, bis schließlich die Rast-Nasen 47 des Arretier-Elements 46 an den Enden der Rast-Vorsprünge 48 vorbeigleiten und den Schwenkarm 5 sowie die Baggerschaufel 24 zum vollständigen Ausklappen frei geben. Nach dem Vorbeigleiten der Rast-Nasen 47 an den Enden der Rast-Vorsprünge 48 stützt sich der am Arretier-Element 46 umlaufende Rast-Steg 49 gegen die Enden der Rast-Vorsprünge 48 ab. Die Bewegung des Arretier-Elements 46 sowie des Schwenk-Gestänges 42 erfolgt somit entlang des Rast-Steges 49. Bei weiterer Rotation des Betätigungs-Hebels 34 um das erste Hebel-Schwenklager 36 entfernt sich das Arretier-Element 46 zunehmend von den Rast-Vorsprüngen 48 und wird während des weiteren Ausklappens funktionslos. Der Schwenkarm 5 und die Baggerschaufel 24 können somit über das Betätigungs-Gestänge 35 vollständig ausgeklappt werden. Die Teleskopzylinder 18, 31 der Schwenkarm-Teleskopanordnung 16 sowie der Schaufel-Teleskopanordnung 29 werden während des Ausklappvorgangs in die zugehörigen Teleskophülsen 15, 30 eingeschoben. Die Teleskopanordnungen 16, 29 sind vorwiegend aus optischen Gründen angebracht. Ihre Haltewirkung spielt lediglich eine untergeordnete Rolle. Figur 3 zeigt den Baggerarm 1 in einer vollständig ausgeklappten Stellung.

Zum Einklappen des Schwenkarms 5 sowie der Baggerschaufel 24 muss der Betätigungs-Hebel 34 um das erste Hebel-Schwenklager 36 gegen den Uhrzeigersinn gedreht werden. Dabei wird auf das Hub-Gestänge 38 eine Zugkraft in Richtung des Betätigungs-Hebels 34 ausgeübt, sodass der Schwenkarm 5 einklappt. Die Baggerschaufel 24 klappt in Folge der Bewegung des Schwenkarms 5 sowie ihrer Schwerkraft selbsttätig ein. Trifft das Arretier-Element 46 auf die Rast-Vorsprünge 48, wird die Bewegung des Arretier-Elements 46 solange entlang der Rast-Stege 49 geführt, bis die Rast-Nasen 47 auf die Enden der Rast-Vorsprünge 48 treffen. Figur 4 zeigt den Baggerarm 1 beim Auftreffen der Rast-Nasen 47 auf die Rast-Vorsprünge 48.

Die Bewegung des Schwenk-Gestänges 42 und der Baggerschaufel 24 wird nun solange unterbrochen, bis der Gestänge-Bolzen 44 in der Verbindungsöse 43 zu dem dem Hubarm 2 abgewandten Ende gewandert ist. Bei weiterer Rotation des Betätigungs-Hebels 34 um das erste Hebel-Schwenklager 36 wird vom Gestänge-Bolzen 44 auf das Schwenk-Gestänge 42 eine Druckkraft ausgeübt, die den Rast-Steg 49 des Arretier-Elements 46 über die Enden der Rast-Vorsprünge 48 drückt, sodass die Rast-Nasen 47 flächig an den Rast-Vorsprüngen 48 anliegen. Figur 5 zeigt den Baggerarm 1 in dieser Stellung. Beim weiteren Einklappen des Baggerarms 1 werden die Rast-Nasen 47 des Arretier-Elements 46 über die rampenförmigen Rast-Vorsprünge 48 gedrückt, sodass der Schwenkarm 5 und die Baggerschaufel 24 erneut arretiert sind. Während des Einklappvorgangs werden die Teleskopzylinder 18, 31 der Schwenkarm-Teleskopanordnung 16 sowie der Schaufel-Teleskopanordnung 29 aus den zugehörigen Teleskophülsen 15, 30 ausgefahren.

## Patentansprüche

1. Baggerarm (1), insbesondere für ein Spielzeugfahrzeug nach Art eines Schaufelbaggers, umfassend
- einen Hubarm (2) mit einem baggerseitigen Ende (6) und einem schwenkarmseitigen Ende (3),
- einen mit dem schwenkarmseitigen Ende (3) schwenkbar verbundenen Schwenkarm (5) mit einem schaufelseitigen Ende (22), und
- eine mit dem schaufelseitigen Ende (22) schwenkbar verbundene Baggerschaufel-Baugruppe (23),
- der Baggerarm (1) einen mit dem Hubarm (2) schwenkbar verbundenen Betätigungs-Hebel (34) mit einem Betätigungs-Gestänge (35) zur Betätigung des Schwenkarms (5) und der Baggerschaufel-Baugruppe (23) aufweist, und
**dadurch gekennzeichnet, dass**
- der Schwenkarm (5) und die Baggerschaufel-Baugruppe (23) derart über das Betätigungs-Gestänge (35) schwenkbar sind, dass sie unter Überwindung einer Rast-Widerstandsschwelle von einer eingeklappten Transportlage in eine ausgeklappte Auskipplage für Schüttgut überführbar sind.

2. Baggerarm nach Anspruch 1, **dadurch gekennzeichnet, dass** das Betätigungs-Gestänge (35) ein am Betätigungs-Hebel (34) befestigtes und schwenkbar mit dem Schwenkarm (5) verbundenes, im Wesentlichen innerhalb des Hubarms (2) liegendes Hub-Gestänge (38) und ein schwenkbar mit dem Hubarm (2) und der Baggerschaufel-Baugruppe (23) verbundenes, im Wesentlichen innerhalb des Schwenkarms (5) liegendes Schwenk-Gestänge (42) umfasst.

3. Baggerarm nach Anspruch 2, **dadurch gekennzeichnet, dass** zur Verbindung des Schwenk-Gestänges (42) mit dem schwenkarmseitigen Ende (3) des Hubarms (2) eine länglich geformte Verbindungsöse (43) am Schwenk-Gestänge (42) vorgesehen ist, durch die ein am schwenkarmseitigen Ende (3) des Hubarms (2) befestigter Gestänge-Bolzen (44) derart geführt ist, dass der Baggerschaufel-Baugruppe (23) durch die Wechselwirkung von der länglich geformten Verbindungsöse (43) und dem Gestänge-Bolzen (44) beim Ein- und Ausklappen ein zusätzlicher Freiheitsgrad ermöglicht wird, durch den die Schwenkbewegung der Baggerschaufel-Baugruppe (23) solange verzögert wird, bis der Gestänge-Bolzen (44) an ein entsprechendes Ende der länglich geformten Verbindungsöse (43) gelangt ist.

4. Baggerarm nach Anspruch 2 oder 3, **dadurch gekennzeichnet, dass** das Schwenk-Gestänge (42) ein Arretier-Element (46) aufweist, das mit mindestens einem Rast-Vorsprung (48) des Schwenkarms (5) eine Rast-Widerstandsschwelle bildet.

5. Baggerarm nach Anspruch 4, **dadurch gekennzeichnet, dass** das Arretier-Element (46) ein U-förmiges Grundprofil mit zwei Schenkelenden aufweist.

6. Baggerarm nach Anspruch 5, **dadurch gekennzeichnet, dass** an jedem Schenkelende sich eine Rast-Nase (47) von der Außenwand des Arretier-Elements (46) weg erstreckt.

7. Baggerarm nach Anspruch 6, **dadurch gekennzeichnet, dass** zwischen den Rast-Nasen (47) ein sich von der Außenwand des U-förmigen Grundprofils erstreckender und mittig umlaufender Rast-Steg (49) vorgesehen ist, wobei dessen räumliche Ausdehnung senkrecht zur Außenwand im Bereich der Rast-Nasen (47) geringer ist als die der Rast-Nasen (47).

8. Baggerarm nach einem der Ansprüche 4 bis 7, **dadurch gekennzeichnet, dass** der Rast-Vorsprung (48) in Form einer Rampe ausgebildet ist.

9. Baggerarm nach einem der vorangegangenen Ansprüche, **dadurch gekennzeichnet, dass** die Baggerschaufel-Baugruppe (23) eine Baggerschaufel (24) und ein Baggerschaufel-Gestänge (25) umfasst, wobei das Schwenk-Gestänge (42) mit dem Baggerschaufel-Gestänge (25) schwenkbar verbunden ist.

10. Baggerarm nach Anspruch 9, **dadurch gekennzeichnet, dass** die Baggerschaufel (24) von dem Baggerschaufel-Gestänge (25) trennbar ist.

11. Baggerarm nach einem der vorangegangenen Ansprüche, **dadurch gekennzeichnet, dass** der Baggerarm (1) aus Kunststoff gespritzt ist.

12. Baggerarm nach einem der vorangegangenen Ansprüche, **dadurch gekennzeichnet, dass** der Baggerarm (1) derart ausgebildet und der Hubarm (2) mit dem baggerseitigen Ende (6) derart an dem Spielzeugfahrzeug schwenkbar befestigt ist, dass die Baggerschaufel (24) unterhalb des Stand-Höhenniveaus des Spielzeugfahrzeugs betätigbar ist.

## Claims

1. Excavator arm (1), in particular for a toy vehicle in the style of a bucket excavator, comprising
- a lifting arm (2) with an excavator-side end (6) and a swivel-arm end (3),
- a swivel arm (5) pivotably connected to the swivel-arm end (3) and having a bucket-side end (22), and
- an excavator bucket module(23) pivotably connected to the bucket-side end (22),
- the excavator arm (1) comprises an actuating lever (34), which is pivotably connected to the lifting arm (2) and has an actuating linkage (35) for actuating the swivel arm (5) and the excavator bucket module(23),
**characterised in that**
- the swivel arm (5) and the excavator bucket module(23) are pivotable by means of the actuating linkage (35) in such a way that they are transferable, while simultaneously overcoming a detent resistance threshold, from a folded-in transport position into a folded-out tipping position for bulk materials.

2. Excavator arm according to claim 1, **characterised in that** the actuating linkage (35) comprises a lifting linkage (38), which is fastened to the actuating lever (34) and pivotably connected to the swivel arm (5) and lies substantially inside the lifting arm (2), and a swivelling linkage (42), which is pivotably connected to the lifting arm (2) and the excavator bucket module(23) and lies substantially inside the swivel arm (5).

3. Excavator arm according to claim 2, **characterised in that**, for connecting the swivelling linkage (42) to the swivel-arm end (3) of the lifting arm (2), on the swivelling linkage (42) an elongate connection eye (43) is provided, through which a linkage bolt (44) formed on the swivel-arm end (3) of the lifting arm (2) extends in such a way that by virtue of the interaction of the elongate connection eye (43) and the linkage bolt (44) the excavator bucket module(23) during inward and outward folding is afforded an additional degree of freedom, as a result of which the swivelling motion of the excavator bucket module(23) is delayed until the linkage bolt (44) has reached a corresponding end of the elongate connection eye (43).

4. Excavator arm according to either claim 2 or claim 3, **characterised in that** the swivelling linkage (42) has a locking element (46), which together with at least one detent projection (48) of the swivel arm (5) forms a detent resistance threshold.

5. Excavator arm according to claim 4, **characterised in that** the locking element (46) has a U-shaped basic profile with two leg ends.

6. Excavator arm according to claim 5, **characterised in that** on each leg end a detent lug (47) extends away from the outer wall of the locking element (46).

7. Excavator arm according to claim 6, **characterised in that** between the detent lugs (47) a centrally circumferential detent web (49) extending from the outer wall of the U-shaped basic profile is provided, the spatial extent of which at right angles to the outer wall in the region of the detent lugs (47) is smaller than that of the detent lugs (47).

8. Excavator arm according to any one of claims 4 to 7, **characterised in that** the detent projection (48) is designed in the form of a ramp.

9. Excavator arm according to any one of the preceding claims, **characterised in that** the excavator bucket module(23) comprises an excavator bucket (24) and an excavator bucket linkage (25), wherein the swivelling linkage (42) is pivotably connected to the excavator bucket linkage (25).

10. Excavator arm according to claim 9, **characterised in that** the excavator bucket (24) is separable from the excavator bucket linkage (25).

11. Excavator arm according to any one of the preceding claims, **characterised in that** the excavator arm (1) is injection-moulded from plastics material.

12. Excavator arm according to any one of the preceding claims, **characterised in that** the excavator arm (1) is designed and the lifting arm (2) is pivotably fastened by the excavator-side end (6) to the toy vehicle in such a way that the excavator bucket (24) is actuable below the standing height level of the toy vehicle.

## Revendications

1. Bras d'excavatrice (1), notamment pour un véhicule jouet du type d'une tractopelle, comprenant
- un bras de levage (2) avec une extrémité (6) côté excavatrice et une extrémité (3) côté bras pivotant,
- un bras pivotant (5) relié de façon pivotante avec l'extrémité (3) côté bras pivotant, avec une extrémité (22) côté pelle et
- un module de pelle d'excavatrice (23), relié de façon pivotante avec l'extrémité (22) côté pelle,
- le bras d'excavatrice (1) comportant un levier de manoeuvre (34) relié de façon pivotante avec le bras de levage (2), avec une tringle de manoeuvre (35) pour l'actionnement du bras pivotant (5) et du module de pelle d'excavatrice (23),
**caractérisé en ce que**
- on peut pivoter le bras pivotant (5) et le module de pelle d'excavatrice (23) par l'intermédiaire de la tringle de manoeuvre (35), de façon à ce qu'après avoir surmonté un seuil de résistance à l'enclenchement, il puisse être amené d'une position de transport repliée dans une position de déversement déployée pour une matière en vrac.

2. Bras d'excavatrice selon la revendication 1, **caractérisé en ce que** la tringle de manoeuvre (35) comprend une tringle de levage (38) fixée sur le levier de manoeuvre (34) et reliée de façon pivotante avec le bras pivotant (5), essentiellement située à l'intérieur du bras de levage (2) et une tringle de pivotement (42) reliée de façon pivotante avec le bras de levage (2) et le module de pelle d'excavatrice (23), situé essentiellement à l'intérieur du bras pivotant (5).

3. Bras d'excavatrice selon la revendication 2, **caractérisé en ce que** pour la liaison de la tringle de pivotement (42) avec l'extrémité (3) côté bras pivotant du bras de levage (2), on a prévu sur la tringle de pivotement (42) un oeillet de liaison (43) de forme oblongue à travers lequel un boulon de tringle (44) fixé sur l'extrémité (3) côté bras pivotant du bras de levage (2) est passé de façon à offrir au module de pelle d'excavatrice (23) grâce à l'interaction de l'oeillet de liaison oblong (43) et du boulon de tringle (44) lors d'un repliement ou d'un déploiement un degré de liberté supplémentaire, qui a pour effet de retarder le pivotement du module de pelle d'excavatrice (23) jusqu'à ce que le boulon de tringle (44) soit venu s'appliquer sur une extrémité correspondante de l'oeillet de liaison oblong (43).

4. Bras d'excavatrice selon la revendication 2 ou 3, **caractérisé en ce que** la tringle de pivotement (42) comporte un élément de blocage (46), qui avec au moins une saillie d'enclenchement (48) du bras pivotant (5) forme un seuil de résistance à l'enclenchement.

5. Bras d'excavatrice selon la revendication 4, **caractérisé en ce que** l'élément de blocage (46) présente un profil de base en forme de U, avec deux extrémités de branche.

6. Bras d'excavatrice selon la revendication 5, **caractérisé en ce que** sur chaque extrémité de branche, un tenon d'enclenchement (47) s'étend en s'éloignant de la paroi extérieure de l'élément de blocage (46).

7. Bras d'excavatrice selon la revendication 6, **caractérisé en ce qu'**on a prévu entre les tenons d'enclenchement (47) une nervure d'enclenchement (49) s'étendant à partir du profil de base en forme de U et périphérique au centre, son extension dans l'espace à la perpendiculaire de la paroi extérieure dans la zone des tenons d'enclenchement (47) étant inférieure à celle des tenons d'enclenchement (47).

8. Bras d'excavatrice selon l'une quelconque des revendications 4 à 7, **caractérisé en ce que** la saillie d'enclenchement (48) est conçue sous forme de rampe.

9. Bras d'excavatrice selon l'une quelconque des revendications précédentes, **caractérisé en ce que** le module de pelle d'excavatrice (23) comprend une pelle d'excavatrice (24) et une tringle de pelle d'excavatrice (25), la tringle de pivotement (42) étant reliée de façon pivotante avec la tringle de pelle d'excavatrice (25).

10. Bras d'excavatrice selon la revendication 9, **caractérisé en ce que** la pelle d'excavatrice (24) est séparable de la tringle de pelle d'excavatrice (25).

11. Bras d'excavatrice selon l'une quelconque des revendications précédentes, **caractérisé en ce que** le bras d'excavatrice (1) est en matière plastique injectée.

12. Bras d'excavatrice selon l'une quelconque des revendications précédentes, **caractérisé en ce que** le bras d'excavatrice (1) est conçu de façon telle et le bras de levage (2) est fixé de façon pivotante avec l'extrémité (6) côté excavatrice sur le véhicule jouet de façon telle que la pelle d'excavatrice (24) puisse être actionnée en dessous du niveau d'appui au sol du véhicule jouet.
